# EUROPÄISCHE PATENTSCHRIFT

(11) **EP 0 191 080 B1**
(45) Veröffentlichungstag und Bekanntmachung des Hinweises auf die Patenterteilung: **15.06.1988**
(21) Anmeldenummer: 85904244.2
(22) Anmeldetag: 14.08.1985
(51) Int. Cl.: H01T 19/00

(54) **RÜSTVORRICHTUNG ZUM EINSTELLEN EINER ELEKTRODENKONTUR**
MOUNTING DEVICE FOR ADJUSTING AN ELECTRODE CONTOUR
AGENCEMENT DE MONTAGE ET D'AJUSTEMENT DU PROFIL D'ELECTRODES

(30) Priorität: 17.08.1984 DE 3430210
(43) Veröffentlichungstag der Anmeldung: 20.08.1986
(73) Patentinhaber: KR GESELLSCHAFT FÜR OBERFLÄCHENTECHNIK MBH, D-8901 Aystetten/Augsburg (DE)
(72) Erfinder: KIEDERLE, Richard, D-8901 Stadtbergen (DE); ADENSAMER, Erich, D-8901 Aystetten/Augsburg (DE)
(74) Vertreter: Ernicke, Hans-Dieter, Dipl.-Ing.
(86) Internationale Anmeldenummer: EP8500414
(87) Internationale Veröffentlichungsnummer: WO8601348

(56) Entgegenhaltungen:
- DE-A- 3 341 784
- US-A- 3 334 227
- US-A- 3 397 136

## Beschreibung

Die Erfindung betrifft eine Vorrichtung zum Einstellen der Elektrodenkontur insbesondere in Corona-Vorbehandlungsgeräten, wobei die schienenförmige Elektrode aus einer Reihe beweglich gelagerter Segmente gebildet ist.

Derartige Vorbehandlungsgeräte dienen der Oberflächenbehandlung von Folien, Behältern oder dergleichen aus Kunststoff, Papier, Holz, Glas oder Metall. Bei der Corona-Behandlung wirken elektrische Entladungen auf die Oberfläche des zu behandelnden Materiales ein, das sich anschließend besser bedrucken, verkleben, beschichten oder anderweitig behandeln läßt. Zur Oberflächenbehandlung wird dabei ein starkes elektrisches Feld zwischen einer Elektrode und einer mit einer dielektrischen Schicht überzogenen Walze oder dergleichen, über die die Folie oder der zu behandelnde Körper geführt werden, aufgebaut.

Im Falle der Corona-Behandlung von Kunststoffolien ist die Elektrode als eine quer über die Folienbahn sich erstreckende Schiene aufgebaut. Bei der Behandlung solcher Folien und auch anderer Körper besteht nun das Problem, daß nur Teile der Folienoberfläche behandelt werden sollen und daß die Elektrode dazu eine entsprechende Wirkkontur aufweisen muß. Ein weiteres Problem besteht in der Umrüstung des Vorbehandlungsgerätes auf andere Folien bzw. eine andere Lage der oberflächenbehandelten Stellen auf der Folie. Dazu muß vor allem die Elektrode mit ihrer Wirkkontur umgerüstet werden.

Aus dem Stand der Technik ist es bereits bekannt, zur Lösung dieses Problems die schienenförmige Elektrode aus einer Reihe beweglich gelagerter Segmente aufzubauen, die in eine Arbeitsposition oder in eine Ruhelage, in der sie elektrisch nicht wirksam sind, geklappt werden können. Durch selektives Umlegen dieser Segmente läßt sich damit eine beliebige Wirkkontur der Elektrode ausbilden (US-A-3397 136, Fig. 1).

Das Umrüsten der Elektrode kann nach dem Stand der Technik bislang nur von Hand erfolgen, wozu außerdem das Vorbehandlungsgerät abgeschaltet und geöffnet werden muß. Dies bedingt eine entsprechend lange Rüstzeit, die wiederum einen entsprechend langen Produktionsausfall zur Folge hat.

Es ist daher Aufgabe der vorliegenden Erfindung, eine Möglichkeit aufzuzeigen, wie eine Elektrodenkontur schneller, sicherer und vor allem maschinell umgerüstet werden kann.

Die Erfindung löst diese Aufgabe mit einer Vorrichtung mit den Merkmalen im Kennzeichnungsteil des Hauptanspruches.

Die erfindungsgemäße Vorrichtung hat den Vorteil, daß während des Umrüstens der Elektrode das Vorbehandlungsgerät nicht mehr abgeschaltet und geöffnet werden muß. Bei der Folien-Oberflächenbehandlung brauchen damit auch der Extruder und das Folienblasgerät, sowie eine nachgeschaltete Wickelvorrichtung nicht abgeschaltet zu werden. Während der Rüstzeit kann die Folie durch das Vorbehandlungsgerät durchlaufen und wird nur nicht behandelt. In diesem Zusammennang wirkt sich dann auch die Schnelligkeit der maschinellen Rüstvorrichtung und die entsprechend kurze Rüstzeit vorteilhaft aus. Für große Breiten der Folienbahn kann eine Rüstvorrichtung auch mehrere Stellvorrichtungen für eine Elektrode aufweisen, wodurch die Rüstzeit weiter verkürzt wird.

Die erfindungsgemäße Vorrichtung erlaubt trotz der Schnelligkeit ein sehr sicheres Positionieren der einzelnen Segmente, da die Stellvorrichtung durch ihr Rückhalteteil verhindert, daß beim Positionieren eines Segmentes die benachbarten Segmente über Reibschluß mitgenommen werden.

Die erfindungsgemäße Vorrichtung eignet sich besonders für schienenförmige Elektroden für die Folienbehandlung. Sie kann natürlich auch in Vorbehandlungsgeräten für Dosen oder Becher eingesetzt werden. Desgleichen ist sie auch für beliebige andere stab- oder schienenförmige Elektroden in anderen Anlagen und Geräten verwendbar.

In einem bevorzugten Ausführungsbeispiel werden die Elektrodensegmente um eine gemeinsame Achse geklappt. Daneben ist es aber auch möglich, in einer anderen Ausführungsform die Elektrodensegmente auf andere Art und Weise zu positionieren, beispielsweise zu verschieben.

Die Schwenkbewegung der Segmente im bevorzugten Ausführungsbeispiel hat den Vorteil, daß sie genau definierte Lagen für die Ruhe- und Arbeitsstellung der Elektrodensegmete bietet.

Im bevorzugten Ausführungsbeispiel wird die Positionierung der Segmente über eine Zahnrad-Getriebepaarung zwischen der Stellvorrichtung und den Segmenten bewirkt. Dies hat den Vorteil, daß sich die Positionierbewegung der einzelnen Segmente sicher und genau kontrollieren läßt.

Darüber hinaus bleibt die Stellvorrichtung auch beim Überfahren der Segmentreihe in ständigem Eingriff mit den Segmenten. Das hat in Verbindung mit den angeschrägten Zähnen und dem entsprechenden Zahnflankenspiel den Vorteil, daß die Segmentreihe beim Überfahren von der Stellvorrichtung in die Sollage ausgerichtet wird. Vom Rückhalteteil werden dabei sowohl die in Arbeitsstellung befindlichen, als auch die in Ruhestellung abgeklappten Segmente erfaßt und ausgerichtet. Der ständige Eingriff zwischen Segmenten und Stellvorrichtung bringt im weiteren den Vorteil mit sich, daß das Antriebsteil des Stellvorrichtung zur Positionierung der Segmente keine Leerhübe ausführen muß. Insgesamt zeichnet sich die erfindungsgemäße Rüstvorrichtung damit durch eine hohe Arbeitsgeschwindigkeit aus.

Die erfindungsgemäße Vorrichtung baut außerdem sehr klein und kompakt, was vor allem durch die prismatische Steuerwelle erreicht wird. Diese ist gleichzeitig Führung für die Stellvorrichtung und Antrieb für das Ritzel oder Antriebsteil der Stellvorrichtung. Dies trägt zu einer kompakten Bauform der Stellvorrichtung bei, da die motorischen Antriebe für die Ritzelbewegung und die seitliche Fahrbewegung der Stellvorrichtung außerhalb der Stellvorrichtung angeordnet sind.

Zu einer Beschleunigung der Rüstzeit und einer Vereinfachung des Steueraufwandes trägt auch die bewegliche Anschlagplatte bei, die zu Beginn der Umrüstung die gesamte Segmentreihe in eine definierte Lage, vorzugsweise die Arbeitsstellung klappt. Aus dieser Stellung werden die einzelnen nicht benötigten Segmente von der Stellvorrichtung in die Ruhelage zurückbefördert.

Der mehrstufige Spannzylinder sorgt im Zusammenwirken mit den Gleitschienen zwischen den einzelnen Segmenten für optimale Reibungsbedingungen bei den verschiedenen Segmentbewegungen und hält die Segmentreihe nach der Umrüstung elastisch fest. Durch den Reibschluß zwischen den Segmenten ist jedoch noch ein Ausweichen einzelner Segmente in besonderen Situationen während des Betriebs, beispeilsweise bei einer eventuellen Folienverdickung, möglich.

Die erfindungsgemäße Vorrichtung kann von Hand gesteuert werden. Im Interesse einer hohen Rüstgeschwindigkeit in Verbindung mit großem Bedienungskomfort kann die Rüstvorrichtung aber auch mit einer frei programmierbaren Steuerung versehen werden.

Die Erfindung ist in den Zeichnungen beispielsweise und schematisch dargestellt. Im einzelnen zeigen :
Fig. 1 : einen Querschnitt durch ein Vorbehandlungsgerät mit einer erfindungsgemässen Vorrichtung,
Fig. 2 : eine Seitenansicht des Vorbehandlungsgerätes mit der Vorrichtung gemäß Pfeil A aus Fig. 1,
Fig. 3 : einen Querschnitt durch eine Stellvorrichtung mit" Friktionsantrieb.

In Fig. 1 und 2 ist ein Vorbehandlungsgerät 1 zur Oberflächenbehandlung von Kunststoffolien oder dgl. dargestellt. Die Folie 27 wird über mehrere Umlenkrollen und über eine Behandlungswalze 25 geführt. In anderen Ausführungsformen können auch mehrere solche Behandlungswalzen vorgesehen sein. Die Behandlungswalze ist mit einer dielektrischen Schicht überzogen und an einen nicht dargestellten Generator angeschlossen, der hochfrequenten Wechselstrom liefert. Zwischen der Behandlungswalze 25 und einen oder mehreren Elektroden, die jeweils aus einer Reihe von Elektrodensegmenten 3 bestehen, wird ein starkes elektrisches Feld aufgebaut. In diesem Feld wirken elektrische Entladungen auf die Oberfläche der Folie 27 ein und bereiten sie für eine nachfolgende Weiterbehandlung vor.

Die Oberflächenbehandlung der Folie 27 soll nun nicht über die ganze Breite, sondern nur in Teilbereichen erfolgen. Dazu werden an den entsprechenden Stellen die Segmente 3 in eine Arbeitsstellung gemäß Fig. 1 gebracht, während die nicht benötigten Segmente an den Stellen, wo keine Oberflächenbehandlung stattfinden soll, in Ruhelage auf eine Anschlagplatte 10 abgeklappt werden. In dieser Stellung sind die abgeklappten Segmente 3 elektrisch nicht wirksam.

Die Elektrodensegmente 3 sind auf einer gemeinsamen Achse 5 schwenkbar angeordnet. Die Segmente werden dabei voneinander durch Gleitscheiben 6 aus Teflon distanziert, die ebenfalls auf der Achse 5 angeordnet sind. Im Falle, daß die Versorgungspannung an die Elektrodensegmente 3 und nicht an die Behandlungswalze 25 angelegt wird, bewirkt die Gleitscheibe eine elektrische Isolierung der Segmente und verhindert dadurch eine eventuelle Fehlleitung des Stroms. Außerdem wird ein gegenseitiges Verkleben der Segmente durch Abbandprodukte verhindert.

Die Positionierung der Segmente 3 in Arbeits-oder Ruhestellung erfolgt über eine Vorrichtung 2. Diese Vorrichtung 2 beinhaltet eine Stellvorrichtung 13, die im einzelnen aus einem Ritzel 16 und einem Rückhalteteil 17 besteht. Die Stellvorrichtung 13 ist auf einer Steuerwelle 15 mit prismatischem, insbesondere quadratischem Querschnitt, längsverschieblich geführt. Die Steuerwelle 15 ist mit Abstand oberhalb und parallel zur Achse 5 der Elektrodensegmente 3 angeordnet, so daß die Stellvorrichtung parallel zur Elektrode verfahren werden kann. Der Fahrantrieb erfolgt dabei über einen parallel zur Steuerwelle 15 verlaufenden Kettentrieb 24, der von einem Schrittmotor angetrieben wird. Die Stellvorrichtung 13 ist über einen Ansatz 23 mit der Kette verbunden. Über den Kettentrieb und den Schrittmotor kann die Stellvorrichtung gegenüber der Segmentreihe verfahren werden und exakt hinter jedem einzelnen Segment 3 in der in Figur 2 dargestellten Weise positioniert werden. In einem anderen Ausführungsbeispiel kann statt des Kettentriebes auch eine Kugelumlaufspindel oder dergleichen Verwendung finden.

Jedes der Segmente 3 trägt auf seiner Oberseite einen Zahnbogen 4, dessen Zentrum in der Mitte der Achse 5 liegt. Die Zahnbögen 4 wirken mit dem Ritzel 16 und Arretiernasen 20, 21 cm Rückhalteteil 17 der Stellvorrichtung 13 zusammen. Mit einer Drehung des Ritzels 16 wird dann das jeweilige Segment 3 um die Achse 5 geklappt, während die Arretiernasen 20, 21 mit den Zahnbögen 4 der benachbarten Segmente im Eingriff stehen und diese währenddessen in ihrer Lage festhalten. Die Arretiernase 21 hält dabei die in Arbeitsposition befindlichen Segmente 3 fest, während die Arretiernase 20 die in Ruhestellung auf einer schrägen Anschlagplatte 10 abgeklappten Segmente 3 festhält. Die Arretiernasen 20, 21 sind dabei so breit, daß sie, wie in Fig. 2 gezeigt, mit mehreren Segmenten in Eingriff stehen. Die Breite des Ritzels 16 ist dabei vorzugsweise so gewählt, daß es jeweils nur mit einem Segment in Eingriff steht.

Zur Erfüllung der vorgenannten Funktion muß sich innerhalb der Stellvorrichtung 13 das Ritzel 16 drehen können, wobei gleichzeitig das Rückhalteteil 17 stillstehen muß. Dies wird durch eine besondere Gestaltung der Steuerwelle 15 und der Stellvorrichtung 13 erzielt. Wie aus Fig. 2 ersichtlich, ist das Rückhalteteil 17 in zwei gleichgroße Hälften geteilt, zwischen denen das Ritzel 16 angeordnet ist. Die beiden Hälften des Rückhalteteiles 17 sind durch Schrauben miteinander verbunden. Das Ritzel 16 ist direkt auf der prismatischen Steuerwelle 15 drehschlüssig, aber längsverschieblich geführt. Die Steuerwelle 15 ist mit einem nicht dargestellten Stellantrieb verbunden, so daß eine Drehung der Steuerwelle 15 eine Drehung der Ritzels 16 bewirkt.

Demgegenüber sind die beiden Hälften des Rückhalteteiles 17 jeweils auf einer Hülse 18 drehbar angeordnet. Die beiden Hülsen 18 sind dann auf der prismatischen Steuerwelle 15 drehschlüssig, aber längsverschieblich geführt. In Längsrichtung des Steuerwelle 15 erfolgt eine formschlüssige Verbindung zwischen den beiden Hälften des Rückhalteteiles 17 und den Hülsen 18 über Bünde 19. Am Rückhalteteil 17 ist ein nach unten offener, U-förmiger Führungsbügel 22 befestigt (vgl. Fig. 1), der seinerseits mit seinen beiden Schenkeln an zwei vertikalen Wänden des Gehäuses 14 der Vorrichtung 2 formschlüssig, aber längsverschieblich geführt ist. Das hat zur Folge, daß bei einer Drehung der Steuerwelle 15 sich zwar die Hülsen 18 mitdrehen, das Rückhalteteil 17 demgegenüber aber unverdrehbar gehalten wird und damit seine Arretierfunktion ausüben kann.

Die Stellvorrichtung 13 steht, abgesehen von einer Nullage, stets im Eingriff mit mehreren Segmenten 3. Dieser Eingriff bleibt auch bei einen seitlichen Verfahren der Stellvorrichtung 13 auf der Steuerwelle 15 erhalten. Dies wird ausgenutzt, um bei einem Verfahren der Stellvorrichtung 13 die überfahrenen Segmente 3 über die Zähne des Ritzels 16 und die Arretiernasen 20, 21 auszurichten. Dazu ist ein gewisses Zahnflankenspiel vorgesehen und die Zähne der Zahnbögen 4, sowie die Arretiernasen 20, 21 und die Zähne des Ritzels 16 sind seitlich angeschrägt.

Die Segmente 3 sollen definierte, stabile Lagen in der Arbeits- und Ruhestellung einnehmen. In der Ruhestellung liegen sie auf der längs der Achse 5 durchgehenden Anschlagplatte 10 auf und werden durch ihr Eigengewicht dort festgehalten. In der aufgerichteten Arbeitsposition werden sie entsprechend dem Ausführungsbeispeil der Figur 1 durch eine längs der Achse 5 verlaufende, gekrümmte Blattfeder 12 festgeklemmt. Die Segmente 3 weisen dazu auf ihrer Unterseite einen Ansatz 26 auf, der beim Aufrichten der Segmente 3 über die Blattfeder 12 gleitet und dann von dieser gegen einen ortsfesten Anschlag gepreßt wird.

In einer anderen Ausführungsform ist es auch möglich, die Segmente bezüglich der Achse 5 so zu gestalten, daß der Ansatz 26 in Arbeitsstellung durch das Eigengewicht der Segmente gegen den ortsfesten Anschlag gepreßt wird.

Demgegenüber zeigt die Figur 2 ein weiteres Ausführungsbeispiel. Auf der einen Seite der Achse 5 sind die Segmente 3 über ein Federpaket 7 von einem ortsfesten Anschlag distanziert. Auf der anderen Seite der Achse 5 ist ein mehrstufiger Spannzylinder 8 angeordnet, der mit einem entsprechend ausgebildeten Kolben über das Endlager der Achse 5 auf das nächstliegende Segment 3 drückt. Der Spannzylinder 8 besitzt drei Betriebsstufen. Im entlasteten Zustand übt er keinen Druck auf die Reihe der Segmente 3 aus. Im halbbelasteten Zustand übt er einen relativ geringen Druck auf das äußerste Segment 3 aus, der sich über die Gleitscheiben 6 von Segment zu Segment bis zum Federpaket 7 und dem ortsfesten Anschlag fortpflanzt. Der Spanndruck ist hier relativ leicht, so daß die Segmente gegeneinander bewegt werden können. In der dritten Betriebsstellung ist der Spannzylinder 8 vollbelastet und übt auf die Segmentreihe einen vollen Spanndruck aus, der die Segmente in ihrer eingestellten Position während des Betriebs des Vorbehandlungsgerätes hält. Die Segmente können dabei aber noch Folienverdickungen oder dergleichen ausweichen.

Die Segmente 3 können grundsätzlich von der Stellvorrichtung 13 aus jeder Lage beim Umrüsten neu positioniert werden. Für eine schnellstmögliche Umrüstung empfiehlt es sich aber, erst einmal alle Segmente in eine gemeinsame Stellung zu bringen und von dort aus einzelne Segmente entsprechend der gewünschten Elektrodenkontur umzuklappen. Zu diesem Zweck ist die schräge Anschlagplatte 10 an einer angetriebenen Welle 11 befestigt. Zu Beginn der Umrüstung wird die Welle 11 über einen Stellzylinder und ein Umlenkgetriebe gedreht und klappt über die Anschlagplatte 10 alle darauf in Ruhestellung abgelegten Segmente 3 in die aufgerichtete Arbeitsposition. In diesem Moment ist die Stellvorrichtung 13 in eine Nullage außer Eingriff mit den Segmenten 3 gefahren (vgl. Fig. 2). Zur Bildung einer Nullage ist die Steuerwelle 15 an einem oder beiden Enden gegenüber den äußersten Segmenten 3 entsprechend verlängert.

Im Moment des Aufrichtens der abgeklappten Segmente 3 durch die Welle 11 und die Anschlagplatte 10 ist der Spannzylinder 8 entlastet und ermöglicht somit eine leichte Drehung der Segmente.

Anschließend wird der Spannzylinder 8 halb belastet und die Stellvorrichtung 13 über die Segmentreihe verfahren und über den entsprechend der gewünschten Elektrodenkontur in die Ruhelage abzuklappenden Segmenten positioniert.

Im Ausführungsbeispiel der Figur 2 ist die Achse 5 durch ein oder mehrere Zwischenlager 9 abgestützt, die gegenüber dem Gehäuse längsverschieblich gelagert sind. Bei Belastung des ortsfesten Spannzylinders 8 weichen die Zwischenlager 9 aus und erlauben damit eine Fortpflanzung des Spanndruckes über die gesamte Segmentreihe.

In einem anderen, nicht dargestellten Ausführungsbeispiel sind ein oder mehrere ortsfeste Zwischenlager vorgesehen, in denen die Achse 5 längsverschieblich geführt ist. In diesem Fall ist der Spannzylinder 8 auf der Achse 5 befestigt und die Achse 5 ist ihrerseits im Endlager auf der anderen Seite längsverschieblich geführt. Bei Belastung stützt sich der Spannzylinder 8 über die Segmente 3 am nächstgelegenen Zwischenlager ab und zieht die Achse 5 durch das oder die Zwischenlager. Dadurch wird auf der anderen Seite das Federpaket, das sich über einen Ansatz auf der Achse 5 abstützt, mitgenommen und gegen die Segmente verspannt. Bei Anordnung von mehreren Zwischenlagern sind auf der Achse Spannringe mit Tellerfedern vorgesehen, die beim Anziehen der Achse auf die Segmente drücken und diese gegen das nächstgelegene ortsfeste Zwischenlager verspannen.

Durch die schwimmende Lagerung der Achse 5 läßt sich zum einen der Spanndruck gleichmäßig verteilen und zum anderen können Wärmedehnungen leicht ausgeglichen werden.

Die Antriebe für die Steuerwelle 15, die Stellvorrichtung 13, die Welle 11 und der Spannzylinder 8 sind in einer automatischen Steuerung zusammengeschaltet und mit einem freiprogrammierbaren Rechner verbunden. Im Rechner können immerwiederkehrende Elektrodenkonturen gespeichert werden, oder von Hand eingetippt werden und die Rüstvorrichtung stellt die gewünschte Kontur automatisch ein.

Die Vorrichtung 2 ist entsprechend Figur 1 in einem kompakten Gehäuse 14 untergebracht und läßt sich als komplettes Teils austauschen.

Variationen der dargestellten Ausführungsform sind dahingehend möglich, daß die Segmente in einer Verschiebebewegung anstelle einer Klappbewegung positioniert werden. Statt mit einem Zahnbogen sind diese Segmente dann mit einer Zahnstange ausgerüstet und mit einer Geradführung versehen. Die Segmente lassen sich auch auf andere Art und Weise von der Arbeitsstellung in die Ruhelage und zurück befördern, beispielsweise durch einen Stellzylinder.

Fig. 3 zeigt eine weitere Variante der Stellvorrichtung 13 in einem schematischen Querschnitt analog Fig. 1. In diesem Ausführungsbeispiel sind die Segmente -3 anstelle eines Zahnbogens mit einem Reibbogen 31 versehen und drehen in der vorbeschriebenen Weise um eine Achse 5 aus einer Arbeitsstellung in eine Ruhestellung (gestrichelt dargestellt). Diese Stellungen sind durch Anschläge 10 definiert, von denen einer entsprechend Fig. 1 und 2 über eine Achse 11 schwenkbar gelagert und angetrieben ist.

Die Positionierung der Segmente 3 erfolgt über einen Friktionsantrieb, wobei das Antriebsteil 16 ein Reibrad 28 beinhaltet, das umfangsseitig profiliert ist. Das Reibrad 28 weist zwei gleichgroße und gleichmäßig über den Umfang verteilte Nockenteile 30 auf, die der normalen Reibradkontur entsprechen. Zwischen den Nockenteilen 30 sind Abflachungen 29 angeordnet. Das Reibrad 28 ist drehschlüssig mit der Steuerwelle 15 verbunden und kann auf dieser analog den Ausführungsbeispielen der Fig. 1 und 2 in Längsrichtung verschoben werden.

Das Rückhalteteil 17 besteht aus zwei entsprechend dem Reibrad 28 profilierten Nockenscheiben 32, die zu beiden Seiten des Reibrades 28 drehschlüssig und längsverschieblich auf der Steuerwelle 15 angeordnet sind. Die Nockenscheiben 32 wirken auf zwei ebenfalls seitlich vom Reibrad 28 angeordnete Klemmbacken 33 ein, die, bezogen auf den Reibbogen 31, radial in einer Führung 35 geführt sind und von Federn 34 im Kontakt mit der Nockenscheibe 32 gehalten werden.

Fig. 3 zeigt die Überfahrposition der Stellvorrichtung 13, in der Antriebsteil 16 und Rückhalteteil 17 längs der Segmentenreihe 3 ohne Eingriff mit dieser verfahren werden konnen. Dazu stehen den Reibbögen 31 die Abflachungen 29 gegenüber. Die Vorrichtung zur Erzielung der Längsbewegung der Stellvorrichtung 13 ist die gleiche wie in den Fig. 1 und 2.

Soll ein Segment 3 positioniert werden, wird über die Steuerwelle 15 das Reibrad 28 verdreht, wodurch das Nockenteil 30 in Eingriff mit dem Reibbogen 31 des jeweiligen Segmentes 3 kommt. In Fig. 3 ist die Bahn des Nockenteiles 30, das einen kreisförmigen Umfang aufweist, gestrichelt dargestellt. Sobald das Segment 3 seine Schwenkbewegung beendet und die gewünschte Stellung eingenommen hat, kommt die nächste Abflachung 29 zur Wirkung und bringt das Reibrad 28 wieder außer Eingriff mit dem Reibbogen 31. Dazu sind die Abmessungen des Reibrades 28 mit seinen Abflachungen 29 und Nockenteilen 30 auf die Abmessungen des Reibbogens 31 und den zurückzulegenden Schwenkweg abgestimmt. In anderen Ausführungsbeispielen kann das Reibrad 28 daher auch mehr Nockenteile 30 und Abflachungen 29 aufweisen. Zur Sicherstellung des Eingriffs zwischen Reibrad 28 und Reibbogen 31 ist die Bogenlänge so getroffen, daß sie in beiden Stellungen die Verbindungslinie zwischen den Achsen 15 und 5 überlappt.

Das Reibrad 28 kann damit durch eine vorbestimmte Drehbewegung der Steuerwelle 15 in beiden Richtungen sicher in Reibeingriff mit dem Reibbogen 31 gebracht werden und das Segment 3 in beiden Richtungen positionieren. Nach jeder Drehbewegung kommt das Reibrad 28 dann auch wieder außer Eingriff mit dem Reibbogen 31.

Um ein Mitschwenken der benachbarten Segmente 3 zu verhindern, sind diesen Klemmbacken 33 zugeordnet, die von der Nockenscheibe 32 bei Drehung der Steuerwelle 15 gegen die zu arretierenden Reibbögen 31 angepreßt werden. Da diese Arretierung gleichzeitig mit der Positionierbewegung des gewünschten Segmentes 3 erfolgen soll, weist die Nockenscheibe 32 eine gleichartige Profilierung wie das Reibrad 28 auf. Allerdings ist der Bogen des Nockenteiles 36 der Nockenscheibe 32 in der Proportion etwas größer gewählt, so daß ein Anpressen der Klemmbacken 33 erfolgt, bevor das Reibrad 28 mit seinem Nockenteil 30 in Eingriff mit dem zu positionierenden Reibbogen 31 kommt.

Nach Beendigung der Positionierbewegung steht den Klemmbacken 33 wieder die Abflachung auf der Nockenscheibe 32 gegenüber, so daß die Klemmbacken 33 unter der Einwirkung der Federn 34 längs ihrer Führung 35 wieder von den Reibbögen 31 abheben.

Variationen des vorbeschriebenen Friktionstriebes der Stellbewegung 13 sind dahingehend möglich, daß das Reibrad 28 als Vollrad ausgebildet und daß die Steuerwelle 15 beweglich gelagert ist. Das Reibrad 28 kann dann ohne Eingriff mit den Reibbögen 31 verfahren werden und wird durch eine Zustellbewegung der Steuerwelle 15 erst in Eingriff mit den Reibbögen 31 gebracht.

### Stückliste

1. Vorbehandlungsgerät
2. Vorrichtung zum Einstellen
3. Segment
4. Zahnbogen
5. Achse
6. Gleitscheibe
7. Federpaket
8. Spannzylinder
9. Lager
10. Anschlagplatte
11. Welle
12. Blattfeder
13. Stellvorrichtung
14. Gehäuse
15. Steuerwelle
16. Ritzel, Antriebsteil
17. Rückhalteteil
18. Hülse
19. Bund
20. Arretiernase
21. Arretiernase
22. Führungsbügel
23. Ansatz
24. Kettentrieb
25. Behandlungswalze
26. Ansatz
27. Folie
28. Reibrad
29. Abflachung
30. Nockenteil
31. Reibbogen
32. Nockenscheibe
33. Klemmbacke
34. Feder
35. Führung
36. Nockenteil

## Patentansprüche

1. Vorrichtung zum Einstellen der Elektrodenkontur insbesondere in Corona-Vorbehandlungsgeräten (1), wobei die schienenförmige Elektrode aus einer Reihe beweglich gelagerter Segmente (3) gebildet ist, wobei eine segmentweise positionierbare Stellvorrichtung (13) vorgesehen ist, dadurch gekennzeichnet, daß mindestens eine längs der Schienenelektrode verfahrbare und zugleich segmentweise positionierbare Stellvorrichtung (13) vorgesehen ist, die ein Antriebsteil (16) zum Positionieren jeweils eines einzelnen Segmentes (3) und ein Rückhalteteil (17) zur gleichzeitigen Arretierung der benachbarten Segmente (3) aufweist.

2. Vorrichtung nach Anspruch 1, dadurch gekennzeichnet, daß die Segmente (3) einen Zahnbogen (4) aufweisen und um eine gemeinsame Achse (5) zwischen einer Ruhelage und einer Arbeitsstellung schwenkbar sind.

3. Vorrichtung nach Anspruch 2, dadurch gekennzeichnet, daß das Antriebsteil der Stellvorrichtung (13) als mit den Zahnbogen (4) kämmendes Ritzel (16) ausgebildet ist, während das Rückhalteteil (17) zwei Arretiernasen (20, 21) aufweist, die mit den Zahnbögen (4) in Arbeits- oder Ruhestellung der Segmente (3) in Eingriff stehen.

4. Vorrichtung nach Anspruch 3, dadurch gekennzeichnet, daß Zahnbögen (4), Ritzel (16) und Arretiernasen (20, 21) mit Spiel kämmen und die Zähne seitlich angeschrägt sind.

5. Vorrichtung nach Anspruch 3, dadurch gekennzeichnet, daß die Stellvorrichtung (13) auf einer mit einem Stellantrieb versehenen, prismatischen Steuerwelle (5) längsverschieblich gelagert ist, wobei das Ritzel (16) mit der Steuerwelle (5) drehschlüssig verbunden ist, während das Rückhalteteil (17) gegenüber der Steuerwelle (5) drehbar gelagert und von außen drehfest geführt ist.

6. Vorrichtung nach Anspruch 5, dadurch gekennzeichnet, daß das Rückhalteteil (17) in zwei Hälften geteilt ist, zwischen denen das Ritzel (16) angeordnet ist und die durch Schrauben oder dergleichen miteinander verbunden sind.

7. Vorrichtung nach Anspruch 6, dadurch gekennzeichnet, daß die beiden Hälften des Rückhalteteils (17) drehbar auf Hülsen (18) mit innenseitigen Anlaufbünden (19) gelagert sind, wobei die Hülsen (18) ihrerseits drehschlüssig und längsverschieblich auf der Steuerwelle (5) geführt sind.

8. Vorrichtung nach Anspruch 5 und 6, dadurch gekennzeichnet, daß das Rückhalteteil (17) an einem U-förmigen Führungsbügel (22) befestigt ist, der an zwei Seiten im Gehäuse (14) der Rüstvorrichtung (2) längsverschieblich geführt ist.

9. Vorrichtung nach Anspruch 2, dadurch gekennzeichnet, daß auf der Rückseite der Schienenelektrode eine längs verlaufende, angetriebene Welle (11) mit einer Anschlagplatte (10) vorgesehen ist, auf der die Segmente (3) in Ruhelage abgeklappt liegen und zum Positionieren geschlossen in Arbeitsstellung schwenkbar sind.

10. Vorrichtung nach Anspruch 2, dadurch gekennzeichnet, daß die Segmente (3) einen Ansatz (26) aufweisen, der in Arbeitsstellung an einem ortsfesten Anschlag anliegt und durch das Eigengewicht des Segmentes (3) in dieser Stellung gehalten wird.

11. Vorrichtung nach Anspruch 2, dadurch gekennzeichnet, daß die Segmente (3) einen Ansatz (26) aufweisen, der in Arbeitsstellung der Segmente (3) von einer ortsfesten, gebogenen Blattfeder (12) gegen einen Anschlag geklemmt wird.

12. Vorrichtung nach Anspruch 1 oder einem der folgenden, dadurch gekennzeichnet, daß als Fahrantrieb für die Stellvorrichtung (13) ein Kettentrieb (24) mit einem Schrittmotor vorgesehen ist.

13. Vorrichtung nach Anspruch 1 oder einem der folgenden, dadurch gekennzeichnet, daß als Fahrantrieb für die Stellvorrichtung (13) eine spielfreie Kugelumlaufspindel mit Schrittmotor vorgesehen ist.

14. Vorrichtung nach Anspruch 1, dadurch gekennzeichnet, daß auf der Achse (5) zwischen benachbarten Segmenten (3) jeweils eine Gleitscheibe (6) aus Teflon angeordnet ist.

15. Vorrichtung nach Anspruch 1 und 2, dadurch gekennzeichnet, daß an einem Ende der Achse (5) ein Spannzylinder (8) angeordnet ist, mittels dem die Segmente (3) gegen ein Federpaket (7) und einen Anschlag am anderen Ende der Achse (5) verspannbar sind.

16. Vorrichtung nach Anspruch 15, dadurch gekennzeichnet, daß der Spannzylinder (8) zweistufig ausgebildet ist, wobei er zum Aufklappen aller Segmente in Arbeitsstellung entlastet ist, zum Einstellen der Wirkkontur halb belastet und während des Betriebes des Elektrode voll belastet ist.

17. Vorrichtung nach Anspruch 1 oder einem der folgenden, dadurch gekennzeichnet, daß die Antriebe der Steuerwelle (5), der Welle (11) mit der Anschlagplatte (10), sowie der Fahrantrieb der Stellvorrichtung (13) und der Spannzylinder (8) in einer frei programmierbaren, elektronischen Steuerung miteinander steuertechnisch gekoppelt sind.

18. Vorrichtung nach Anspruch 1, dadurch gekennzeichnet, daß die Stellvorrichtung (13) zum Positionieren der Segmente (3) einen Friktionsantrieb aufweist, bestehend aus einem Reibrad (28) als Antriebsteil (16), das mit einem Reibbogen (31) auf den Segmenten (3) zusammenwirkt.

19. Vorrichtung nach Anspruch 5 und 18, dadurch gekennzeichnet, daß das Reibrad (28) mindestens zwei gleichgroße und gleichmäßig über den Umfang verteilte Nockenteile (30) mit dazwischenliegenden Abflachungen (29) aufweist und auf der Steuerwelle drehschlüssig und längsverschieblich geführt ist.

20. Vorrichtung nach Anspruch 1, 18 und 19, dadurch gekennzeichnet, daß das Rückhalteteil (17) aus zwei, zu beiden Seiten des Reibrades (28) angeordneten Nockenscheiben (32) und zwei dem Reibbogen (31) angepaßten, federbelasteten (34) und radial geführten (35) Klemmbacken (33) besteht, wobei die Nockenscheiben (32) auf der Steuerwelle (15) drehschlüssig und zusammen mit den Klemmbacken (33) längsverschieblich gelagert sind.

## Claims

1. Device for setting the electrode contour, more especially in corona-pretreatment appliances (1), in which the rail-shaped electrode is composed of a row of displaceably mounted segments (3) and wherein a segmentally positionable adjusting device is provided, characterised in that there is provided at least one adjusting device (13) which is movable along the rail electrode and is at the same time segmentally positionable, which adjusting device comprises a drive element (16) for the positioning of a single segment at a time and a retaining element (17) for the simultaneous blocking of the adjacent segments (3).

2. Device according to Claim 1, characterised in that the segments (3) have a toothed sector (4) and are pivotable about a common axle (5) between a rest position and a working position.

3. Device according to Claim 2, characterised in that the drive element of the adjusting device (13) is constructed as a pinion (16) meshing with the toothed sector (4), whilst the retaining element (17) has two arrester catches (20, 21) which are in engagement with the toothed sectors (4) in the working and the rest position of the segments (3).

4. Device according to Claim 3, characterised in that the toothed sectors (4), the pinion (16) and the arrester catches (20, 21) mesh with play and the teeth are laterally bevelled.

5. Device according to Claim 3, characterised in that the adjusting device (13) is mounted longitudinally displaceable on a prismatic drive shaft (5) provided with a setting drive, while the pinion (16) is rotation-secured to the drive shaft (5) and the retaining element (17) is mounted rotatable relative to the drive shaft (5) and is guided secured for rotation from the outside.

6. Device according to Claim 5, characterised in that the retaining element (17) is divided in two halves, between which the pinion (16) is located and which are interconneted by screws or the like.

7. Device according to Claim 6, characterised in that the two halves of the retaining element (17) are mounted rotatably on sleeves (18) with internal shoulders (19), wherein the sleeves (18) in turn are rotation-secured and longitudinally displaceably mounted on the drive shaft (5).

8. Device according to Claims 5 and 6, characterised in that the retainer element (17) is fastened to a U-shaped guide collar (22), which is longitudinally displaceably guided on two sides in the casing (14) of the setting device (2).

9. Device according to Claim 2 characterised in that on the rear side of the rail electrode there is provided a longitudinally extending driven shaft (11) with a stop plate (10), on which the segments (3) are seated when folded down in the rest position and can be pivoted together for positioning into the working position.

10. Device according to Claim 2, characterised in that the segments (3) have a shoulder (26) which, in the working position, bears against a fixed stop and is held in this position by the weight of the segments (3).

11. Device according to Claim 2, characterised in that the segments (3) have a shoulder (26) which, in the working position of the segments (3) is clamped against a stop by a fixed, curved leaf spring (12).

12. Device according to Claim 1 or one of the following Claims, characterised in that the travel drive of the adjusting device (13) is a chain drive (24) with a stepping motor.

13. Device according to Claim 1 or one of the following Claims, characterised in that as travel drive for the adjusting device (13) there is provided a playless ball spindle with stepping motor.

14. Device according to Claim 1, characterised in that on the axle (15) between each adjacent segments (3) a sliding disk (6) of Teflon material is arranged.

15. Device according to Claim 1 and 2, characterised in that at one end of the axle (5) a cocking cylinder (8) is located, by means of which the segments (3) can be tensioned against a spring set (7) and a stop at the other end of the axle (5).

16. Device according to Claim 15, characterised in that the cocking cylinder (8) is of a two-stage construction, where it is relieved of load for upward turning of all segments into the working position, is half-loaded for setting of the working contour and is placed under full load during operation of the electrode.

17. Device according to Claim 1 or one of the following Claims, characterised in that the drive means of the drive shaft (5) of the shaft (11) with stop plate (10), as well as the travel drive of the adjusting device (13) and the cocking cylinder (8) are functionally interconnected within a freely programmable electronic control means.

18. Device according to Claim 1, characterised in that the adjusting device (13) has for positioning of the segments (3) a friction drive consisting of a friction wheel (28), as drive means (16), which cooperates with a friction sector (31) on the segments (3).

19. Device according to Claims 5 and 18, characterised in that the friction wheel (28) has at least two equally large and circumferentially equidistantly spaced cam portions (30) with flattened portions (29) located there between and is guided on the drive shaft rotation-secured and longitudinally displaceable.

20. Device according to Claims 1, 18 and 19, characterised in that the retaining element (17) consists of two cam disks (32) arranged on each side of the friction wheel (28) and two clamp members (33) adapted to the friction sector (31), spring-loaded (34) and radially directed (35), where the cam disks (32) are mounted on the drive shaft (15) rotation-secured and longitudinally displaceable together with the clamp members (33).

## Revendications

1. Dispositif permettant de régler le profil d'une électrode, notamment dans des appareils (1) de prétraitement à effet couronne, et dans lequel l'électrode en forme de rail est formée par une série de segments mobiles (3), et il est prévu un dispositif de réglage (13) pouvant être positionné sur chaque segment, caractérisé par le fait qu'il est prévu un dispositif de réglage (13) déplaçable le long de l'électrode en forme de rail et pouvant être positionné simultanément sur chaque segment et qui comporte une partie d'entraînement

(16) servant à positionner respectivement un segment individuel (3), et une partie de retenue (17) servant à bloquer simultanément les segments (3) voisins.

2. Dispositif suivant la revendication 1, caractérisé par le fait que les segments (3) possèdent un secteur denté (4) et peuvent pivoter autour d'un axe commun (5) entre une position de repos et une position de travail.

3. Dispositif suivant la revendication 2, caractérisé par le fait que la partie d'entraînement du dispositif de réglage (13) est réalisée sous la forme d'un pignon (16) engrenant avec les secteurs dentés (4), tandis que la partie de retenue (17) comporte deux becs de blocage (20, 21) qui engrènent avec les secteurs dentés (4), lorsque les segments (3) sont dans la position de travail ou dans la position de repos.

4. Dispositif suivant la revendication 3, caractérisé par le fait que les secteurs dentés (4), le pignon (16) et les becs de blocage (20, 21) engrènent avec un certain jeu et que les dents sont biseautées latéralement.

5. Dispositif suivant la revendication 3, caractérisé par le fait que le dispositif de réglage (13) est supporté, avec possibilité de déplacement longitudinal, sur un arbre prismatique de commande (5) équipé d'un dispositif d'entraînement de réglage, auquel cas le pignon (16) est relié avec blocage en rotation à l'arbre de commande (5), tandis que la partie de retenue (17) est supportée de manière à pouvoir tourner par rapport à l'arbre de commande (5) et est guidée de l'extérieur avec blocage en rotation.

6. Dispositif suivant la revendication 5, caractérisé par le fait que la partie de retenue (17) est divisée en deux moitiés, entre lesquelles le pignon (16) est disposé et qui sont reliées entre elles au moyen de boulons ou analogues.

7. Dispositif suivant la revendication 6, caractérisé par le fait que les deux moitiés de la partie de retenue (17) sont montées, de façon à pouvoir tourner, sur des douilles (18) comportant des collets intérieurs de butée, les douilles (18) étant guidées pour leur part avec blocage en rotation et possibilité de déplacement longitudinal, sur l'arbre de commande (5).

8. Dispositif suivant la revendication 5 et 6, caractérisé par le fait que la partie de retenue (17) est fixée sur un étrier de guidage en forme de U (22), qui est guidé sur deux côtés, avec possibilité de déplacement longitudinal, dans le carter (14) du dispositif (2).

9. Dispositif suivant la revendication 2, caractérisé par le fait que sur la face arrière de l'électrode en forme de rail il est prévu un arbre longitudinal entraîné (11) comportant une plaque de butée

(10), sur laquelle les segments (3) s'appliquent par rabattement dans la position de repos et peuvent pivoter pour leur positionnement en bloc dans la position de travail.

10. Dispositif suivant la revendication 2, caractérisé par le fait que les segments (3) comportent un appendice saillant (26) qui, dans la position de travail, est appliqué contre une butée fixe et est maintenu dans cette position par le poids propre du segment (3).

11. Dispositif suivant la revendication 2, caractérisé par le fait que le segments (3) comportent un appendice saillant (26) qui, lorsque les segments (3) sont dans la position de travail, est bloqué contre une butée par un ressort fixe en forme de lame repliée (12).

12. Dispositif suivant la revendication 1 ou l'une des suivantes, caractérisé par le fait qu'il est prévu, comme dispositif d'entraînement en déplacement pour le dispositif de réglage (13), un dispositif d'entraînement à chaîne (24) comportant un moteur pas-à-pas.

13. Dispositif suivant la revendication 1 ou l'une des suivantes, caractérisé par le fait qu'il est prévu, comme dispositif d'entraînement en déplacement pour le dispositif de réglage (13), une broche sans jeu à recirculation de billes, comportant un moteur pas-à-pas.

14. Dispositif suivant la revendication 1, caractérisé par le fait qu'un disque coulissant (6) en Téflon est disposé sur l'axe (5) entre des segments (3) voisins.

15. Dispositif suivant les revendications 1 et 2, caractérisé par le fait que sur une extrémité de l'axe (5) se trouve monté un vérin de serrage (8), à l'aide duquel les segments (3) peuvent être serrés contre un paquet de ressorts (7) et contre une butée sur l'autre extrémité de l'axe (5).

16. Dispositif suivant la revendication 15, caractérisé par le fait que le vérin de serrage (8) est réalisé à deux étages, auquel cas il est déchargé pour le rabattement de tous les segments dans la position de travail, il est chargé à moitié pour le réglage du profil actif et il est complètement chargé pendant le fonctionnement de l'électrode.

17. Dispositif suivant la revendication 1 ou l'une des suivantes, caractérisé par le fait que les dispositifs d'entraînement de l'arbre de commande (5), de l'arbre (11) muni de la plaque de butée (10) ainsi que du dispositif d'entraînement en déplacement du dispositif de réglage

(13) et du vérin de serrage (8) sont accouplés entre eux, conformément à une technique de commande, dans un dispositif électronique de commande librement programmable.

18. Dispositif suivant la revendication 1, caractérisé par le fait que le dispositif de réglage (13) comporte, pour le positionnement des segments (3), un dispositif d'entraînement à friction, constitué par un galet de friction (28) formant organe d'entraînement (16), qui coopère avec un secteur de friction (31) situé sur les segments (3).

19. Dispositif suivant les revendications 5 et 18, caractérisé par le fait que le galet de friction (28) comporte au moins deux éléments formant cames (30) de même taille et répartis uniformément sur le pourtour et entre lesquels sont intercalés des méplats (29), et est guidé avec blocage en rotation et possibilité de déplacement longitudinal sur l'arbre de commande.

20. Dispositif suivant les revendications 1, 18 et 19, caractérisé par le fait que la partie de retenue (17) est constituée par deux disques à cames (32) disposés des deux côtés du galet de friction (28), et par deux mâchoires de serrage (33) adaptées au secteur de friction (32), chargées (en 34) par des ressorts et guidées radialement (en 35), les disques à cames (32) étant montés avec blocage en rotation sur l'arbre de commande (15) et pouvant avoir un déplacement longitudinal sur cet arbre, de concert avec les mâchoires de serrage (33).
